# EUROPÄISCHE PATENTSCHRIFT

(11) **EP 1 842 773 B1**
(45) Veröffentlichungstag und Bekanntmachung des Hinweises auf die Patenterteilung: **02.03.2011**
(21) Anmeldenummer: 07006552.9
(22) Anmeldetag: 29.03.2007
(51) Int. Cl.: B65B 3/32, B65B 39/12

(54) **Maschine zum Füllen von Bechern mit Nahrungs-und Genussmitteln**
Machine for filling cups with foodstuffs and semi-luxury food
Machine destinée au remplissage de pots contenant des aliments et denrées de luxe

(30) Priorität: 04.04.2006 DE 10615638
(43) Veröffentlichungstag der Anmeldung: 10.10.2007
(73) Patentinhaber: Finnah Packtec GmbH, 48683 Ahaus (DE)
(72) Erfinder: Lingenhoff, Berthold, 48683 Ahaus (DE)
(74) Vertreter: Pott, Ulrich

(56) Entgegenhaltungen:
- EP-A- 1 602 579
- WO-A-01/83304
- WO-A-97/16072
- DE-A1- 2 645 904
- DE-A1- 3 718 950
- DE-A1- 19 735 621
- DE-A1- 19 758 543
- FR-A- 2 149 681
- FR-A- 2 708 563
- US-A- 3 559 700
- US-A- 4 375 826
- US-A- 5 687 779
- US-B1- 6 715 519

## Beschreibung

Die Erfindung betrifft eine Maschine zum Füllen von Bechern gemäß dem Oberbegriff des Anspruchs 1. Eine solche Maschine ist aus US 4 375 826 bekannt.

Bekannte Maschinen zum Füllen von Bechern sind mit Konstruktionen in Form von Becherfüllwerken versehen (DE 295 12 257 U1, DE 197 35 621 C2, DE 197 58 543 A1), wobei ein zur Befüllung bereitgestellter Becher über jeweilige als Doppelfüllstutzen ausgebildete Fülldüsen wahlweise mit zwei unterschiedlichen Produktströmen füllbar ist. Im Bereich von Dosierstationen kann dabei nur eine durch Führungsteile auf Schwenk- und/oder Hubbewegungen voreingestellte Becherhalterung in Form eines Hubtellers zur Füllung genutzt werden. Der Hubteller wird dabei mit dem leeren Becher in eine obere Position zum Mehrfachdoseur hin verlagert, der seinerseits ortsfest gehalten ist. Gemäß DE 26 45 904 werden die Becher nacheinander einem Vordoseur und einem Hauptdoseur zugeführt, so daß eine Fruchtmasse und ein Joghurt übereinander in den Becher eingelegt sind. Auch bei der Behälterfüllvorrichtung gemäß US 4,375,826 werden die Behälter bei ihrer kontinuierlichen Vorwärtsbewegung mit nur einem Produkt gefüllt.

In US 6,964,285 B1 ist eine Befüllung von Schalen mit pastösen Nahrungsmitteln vorgesehen, wobei aus jeweiligen mit Servomotoren zusammenwirkenden Düsen lediglich die Füllmenge programmgesteuert ausleitbar ist und diese mit hoher Geschwindigkeit in die unterhalb der Düsen verlagerbaren Schalen ausgefördert wird. Auch in EP 1 602 579 A1 werden die Becher zu einem Düsenblock hin angehoben und beim Absenken gedreht, so daß zur Verteilung des Produktes eine aufwendige Halterung der Becher erforderlich ist. Bei einem Füllvorgang gemäß FR 2 708 563 A1 werden an einer Dosierstation jeweilige Düsen mit mehreren Kanälen genutzt und bei einer Becherfüllung gemäß EP 0 365 569 B1 wird ein Produkt durch Becherbewegungen optimal im Innenraum des Bechers verteilt. In WO 01/83304 A1 ist eine Dosierbaugruppe mit elastischem Füllschlauch vorgesehen, der mittels mechanischer Stellhebel schwenkbar ist.

Die Erfindung befaßt sich mit dem Problem, eine an sich bekannte Maschine zum Füllen von Bechern zu schaffen, bei der in einfach zuführbaren Bechern mit geringem Steuerungsaufwand eine mengen- und lagenvariable Lenkung und Verteilung von Produktströmen erreichbar ist und auch bei einem Wechsel deren Zusammensetzungen unterbrechungsfreie sowie weitgehend ohne Umrüstaufwand durchführbare Füllphasen möglich sind.

Die Erfindung löst diese Aufgabe mit einer Maschine mit den Merkmalen des Anspruchs 1. Hinsichtlich weiterer Ausgestaltungen wird auf die Ansprüche 2 bis 7 verwiesen.

Die erfindungsgemäß aufgebaute Maschine wirkt im Bereich ihrer zum Füllvorgang vorgesehenen Füll- und Bewegungsbaugruppen mit einer programmierbaren Steuerung zusammen, die mit einfachen Mitteln eine weitgehend variable Erzeugung von dekorativen und optisch ansprechenden Füllstrukturen in den Bechern ermöglicht. Die getaktet positionierbaren Becher werden in der einen an sich bekannten Füllvorgang ausführenden Maschine zu einer oder mehreren Dosierstationen hin verlagert. Hier werden jeweilige auch unterschiedliche Konsistenz aufweisende Produktströme mittels der programmierbaren Steuerung und in Abstimmung mit jeweiligen von dieser vorgegebenen Fülldüsenvedagerungen so in die ortsfesten Becher zugeführt, daß entsprechend den programmierten Schwenk- und Hubbewegungen sowie der Produktmenge die im Becher erzeugten Füllstrukturen variieren.

Mit diesem Füllkonzept kann eine bei bekannten Maschinen bisher nicht erreichte Vielfalt von Füllstrukturen einfach geplant, im Programm der Steuerung vorgegeben, mittels der Fülldüsen-Steuerung variiert und ohne zusätzliche Bewegung der Becher in der Füllphase erzeugt werden. Mit diesem erfindungsgemäß verbesserten Maschinen-Konzept wird der Füllvorgang an kundehspezifisch variable Bechergestaltungen angepaßt. Die jeweiligen Nahrungs- und/oder Genußmittel können als strukturierte Becherfüllung optisch ansprechend kombiniert, optimal präsentiert und werbewirksam bereitgestellt werden.

Die variablen Füllstrukturen in den insbesondere aus durchsichtigem Material bestehenden Bechern werden durch einen mit der Maschinen-Steuerung verbundenen Computer erzeugt, mit dem durch einfache Änderungen von Programmdaten die Verteilung von mehreren, insbesondere farblich unterschiedlichen Produktströmen aus den Fülldüsen beeinflußbar ist, Die Produktströme werden insbesondere aufsteigend vom Becherboden zu dekorativen Farbkombinationen vereinigt. Die Produkte können auch entsprechend dem Computerprogramm an mehreren Dosierstationen nacheinander in die in jeder der Füllphasen ortsfest gehaltenen Becher eingebracht und hier als geometrische Figuren in variabler Vielfalt sichtbar werden. Denkbar sind dabei neben mehrfarbigen horizontalen Schichtungen vor allem punktuelle, schraubenlinienförmige, vertikal stufenförmige, kegelförmige o. dgl. Strukturen bzw. Strukturkombinationen. Dabei ist das vorgesehene Steuerungs-Konzept der Maschine dadurch vereinfacht, daß nur Steuerbewegungen, z. B. mittels Servomotoren, im Bereich der Dosierbaugruppen erforderlich sind, zu denen die Becher horizontal getaktet hinbewegt werden. Die zur bisher üblichen vertikalen Bewegung der Becher erforderlichen Halte- und Führungsbaugruppen bekannter Füllsysteme sind dabei entbehrlich, da erfindungsgemäß die Kombination von vertikaler Fülldüsen-Bewegung, Drehung der Fülldüsen und phasenweiser Produktstromeinleitung genutzt wird und damit der technische Aufwand wesentlich reduziert ist.

Weitere Einzelheiten und vorteilhafte Ausgestaltungen der Erfindung ergeben sich aus der nachfolgenden Beschreibung, in der die Maschine anhand von Zeichnungen näher veranschaulicht ist. In der Zeichnung zeigen:
- Fig. 1: eine Prinzipdarstellung einer Maschine bekannter Ausführung zum Füllen von Bechern,
- Fig. 2 bis Fig. 5: jeweilige erfindungsgemäß ausgebildete Maschinen mit mehreren Dosierstationen, die für unterschiedliche Füllungen der Becher mit einem zentralen Steuerungscomputer verbunden sind, und
- Fig. 6: eine Übersicht eines beim Füllvorgang mittels der Steuerung bzw. dem Computerprogramm ablaufenden Bewegungs-Plans.

In Fig. 1 zeigt eine Prinzipdarstellung eine insgesamt mit 1 bezeichnete Maschine zum Füllen von Bechern 2, in die im Bereich jeweiliger Dosierstationen 3, 3', 3" Nahrungs- und Genußmittel eingebracht werden. In der dargestellten Ausführung weist die an sich bekannte Maschine 1 drei in Reihe hintereinander in Vorschubrichtung R der Becher 2 angeordnete Dosierstationen 3 auf, wobei auch Ausführungen mit einer veränderten Anzahl von Dosierstationen denkbar ist und in Querrichtung mehrere Dosierstationen nebeneinander angeordnet sein können (nicht dargestellt). Die Dosierstationen 3, 3', 3" weisen ausgangsseitig jeweilige Zulaufleitungen 4, 5 auf, die im Bereich jeweiliger Dosierbaugruppen 6 über eine jeweilige Fülldüse 7 die Einleitung von Produktströmen (Pfeil A, A'; B, B'; C, C') in die bereitgestellten Becher 2' ermöglichen. Diese an sich bekannte Maschine 1 mit Fülldüsen 7 weist bisher Becherfüllwerke nach Art von mechanisch gesteuerten Revolverköpfen auf, so daß bei einer Variation des Füllgutes eine aufwendige Umrüstung der Maschine 1 erforderlich ist. Bei diesen bekannten Systemen wird der Becher 2' in einer Hubrichtung H angehoben und während des Füllvorgangs synchron mit dem zulaufenden Produktstrom A, B abgesenkt. Durch jeweilige zusätzlich zu steuernde Bewegungen H" und S' im Bereich der Zuführöffnungen in den Fülldüsen 7 wird deren Öffnungs- bzw. Schließstellung durch schwenk- bzw. schiebbare Teile in den Fülldüsen 7 gesteuert, wobei deren Lage zu einer Förderebene E unverändert ist.

Die erfindungsgemäß weiterentwickelte Maschine 1 (Fig. 2 bis 6) zeichnet sich dadurch aus, daß nunmehr jeweilige Bewegungsmöglichkeiten im Bereich der Fülldüsen 7 vorgesehen werden und diese als erweiterte Funktionsbaugruppen der Maschine 1 mit einer programmierbaren Steuerung 8 zusammenwirken. Bei diesem Konzept ist vorgesehen, daß nur noch eine direkte Schwenk- und/oder eine Hubbewegung S' bzw. H" der Dosierbaugruppen 6 genutzt und dabei die jeweiligen Produktförderströme A, B, C bzw. A', B', C' entsprechend vorgebbarer Bewegungsmuster und Füllabläufe durch die Steuerung 8 beeinflußt werden (Fig. 2 bis Fig. 5). Durch eine entsprechend kreativ gestaltbare Programmierung der Steuerung 8 ist mit variablen Füllvorgängen eine Vielzahl von weitgehend variablen Füllstrukturen in den Bechern 2'erzeugbar.

Die aus den Zeichnungen ersichtlichen Phasen bei Anwendung der Maschine 1 verdeutlichen, daß die getaktet in einer Förderebene E zu den Dosierstationen 3, 3', 3" verlagerbaren Becher 2 mit den unterschiedlichen Produktströmen A, B, C füllbar sind. Mit der erfindungsgemäßen Integration der Steuerung 8 in das Maschinenkonzept sind variable Füllstrukturen (jeweilige vergrößerte Darstellungen von Bechern 2" in Fig. 2 bis 5) vorteilhaft mittels einer der Steuerung zugeordneten Computer-Anlage 11 erzeugbar, wobei diese mit geringem Aufwand an eine an sich bekannte Maschine 1 anpaßbar ist.

Mittels veränderbarer Programmdaten des Computers 11 im Bereich der Steuerung 8 sind nur noch jeweilige Durchlaßstellungen von Produktkanälen der Fülldüsen 7 zur Produktzuführung vorzugeben, wobei gleichzeitig jeweilige Bewegungen im Bereich der Dosierbaugruppe 6 (Hubbewegung H', Schwenkung S) entsprechend der ausgewählten Produkt-Struktur weg- und volumengenau gesteuert werden. Durch zeitliche Abfolge der Bewegungen H' und S und deren Überlagerung mit den Produktströmen A, A'; B, B' und/oder C, C' (die durch an sich bekannte Öffnungsbewegungen H und S' der Düsen 7 steuerbar sind) wird eine optisch ansprechende Verteilung unterschiedlicher Produkte in den Bechern 2' erreicht.

Durch die dargestellte Aneinanderreihung der vorzugsweise drei Dosierstationen 3, 3', 3" können nacheinander mehrere Produktströme in einen Becher 2 eingebracht werden und dabei durch die jeweiligen aus dem Programm des Computers 11 auswählbare Bewegungsabläufe die unterschiedlichen Füllstrukturen nach unterschiedlichen Mustern erzeugt werden, wie dies mit den jeweiligen Bechern 2" (Fig. 2 bis 5) gezeigt ist.

Diese Steuerung des Füllvorganges ist so optimiert, daß auf der Maschine 1 ohne Unterbrechung des Füllvorganges die nacheinander bzw. parallel zugeführten Becher 2 mit wechselnden Füllstrukturen befüllbar sind. Dabei sind mechanische Einstellungen von Bewegungsbaugruppen und/oder deren zusätzliche Montage im Bereich der Becherhalterung entbehrlich. Ebenso ist denkbar, daß bei laufendem Betrieb der Maschine 1 die Steuerung 8 durch veränderte Programmdaten im Bereich des Computers 11 auf eine neue Füll-Variante eingestellt wird und damit ein unterbrechungsfreier Füllvorgang möglich ist.

In den dargestellten Ausführungsbeispielen ist die die Füllstruktur beeinflussende Steuerung 8 mit drei Dosierstationen 3, 3', 3" verbunden, wobei zumindest vier Dosierbaugruppen 6, 6', 6", 6"' bzw. deren jeweilige Füllköpfe 7 paarweise fortlaufend zu einer Reihe verbunden sind. In den Darstellungen gemäß Fig. 2 bis 5 sind die zur Bewegungssteuerung vorgesehenen Signalleitungen (elektrisch, per Funk o. dgl.

Ausführungen denkbar) durch jeweilige Strich-Punkt-Linien P veranschaulicht, mit denen die Beeinflußbarkeit entsprechend dem vorgesehenen Steuerungsablauf deutlich wird; ohne diese jeweiligen Leitungen P im Einzelnen nochmals zu beschreiben.

Bei der Becherfüllung gemäß Fig. 2 wird ein gemäß dem Produktstrom-Pfeil A verlagerter Produkt-Anteil 12 in den (unterhalb der Förderebene E vergrößert dargestellten) Becher 2" verbracht. Die verlagerbare Fülldüse 7 wird in einer Hubrichtung H' im Bereich der inneren Förderkanäle geöffnet und danach kann der Produkt-Anteil 12 von der Dosierstation 3 (mit Produkt A) über jeweilige als Servomotoren ausgebildete Füllantriebe 10 volumengenau in den Becher 2" eingedrückt werden. Dabei ist es nicht mehr erforderlich, den in der Ebene E zugeführten Becher 2' mittels eines nicht näher dargestellten Antriebes in der bisher (Fig. 1) bekannten Hubrichtung H anzuheben bzw. abzusenken.

Nach dieser ersten Füllphase (Teilfüllung 12) wird der Becher 2' in der Vorschubebene E getaktet weitergegeben und gelangt bis in den Bereich der Dosierbaugruppe 6". Bei dieser Beispiel-Füllung gemäß Fig. 2 wird die jeweilige Füllposition durch eine Drehbewegung S und die Hubbewegung H' im Bereich der jeweiligen Fülldüse 7 so beeinflußt, daß oberhalb des Produkt-Anteils 12 ein jeweiliger Produkt-Anteil 13 aus der Dosierstation 3' (Produkt B) abgefüllt wird und erst danach ein Produkt-Anteil 14 aus der Dosierstation 3" als ein Punktmuster entsprechend dem gesteuerten Ablauf zwischengefüllt wird. Auch hierbei ist es nicht mehr erforderlich, den Becher mittels eines aufwendigen Antriebs anzuheben (Pfeil H, Fig. 1), da nur mittels der höhenverlagerbaren Dosierbaugruppe 6" die Füllstruktur erzeugt wird. Neben der Bewegungssteuerung H', S sind dabei die jeweiligen Füllantriebe 10 entsprechend dem Programmablauf gesteuert, wobei insbesondere vorgesehen ist, daß nur die Bewegungen H' und S genutzt werden.

Denkbar ist dabei, daß die Bewegungen H' und S auch gleichzeitig mit vorgegebener Geschwindigkeit ablaufen. Ebenso ist denkbar, daß eine jeweilige Gruppe von Bechern 2 gefüllt wird und auch die Dosierbaugruppen 6' bzw. 6" zum Einsatz kommen (Steuerverbindungen nicht dargestellt).

In Fig. 3 ist eine zweite Variante bei der Erzeugung einer Füllstruktur im Becher 2" dargestellt, wobei mit den entsprechenden Strich-Punkt-Pfeilen die Steuerverbindungen mit dem Computer 11 der Maschine 1 ähnlich Fig. 2 veranschaulicht sind. Ersichtlich ist dabei eine Füllung mit den Produkt-Anteilen 12' und 13' mittels der Dosierstationen 3, 3' und 3' vorgesehen, wobei die Produkte 12' und 13' gleichzeitig unter Anhebung (bzw. Absenkung) der Fülldüsen 7 im Bereich der Dosierbaugruppe 6' eingebracht werden. Nach getakteter Weitergabe des entsprechenden Bechers 2' wird dieser im Bereich der Dosierbaugruppe 6"' noch mit einem zusätzlichen Produkt-Anteil 14' versehen, wobei dieser aus der Dosierstation 3" dadurch ausgefördert wird, daß deren entsprechende Füllantriebe 10 wirksam werden.

In Fig. 4 ist in analoger Darstellung zu den vorbeschriebenen Ausführungen die Erzeugung einer wendelförmigen Füllstruktur mit den als 15 und 16 bezeichneten Produkt-Anteilen dargestellt. Hier wird in einem ersten Verfahrensschritt (ähnlich Fig. 2, linke Seite) der Produkt-Anteil 12 als Basis in den Becher 2' eingebracht und danach werden im Bereich der Dosierbaugruppe 6" die beiden spiralförmigen Füllstrukturen 15, 16 erzeugt, wobei die Produkte B' und C gleichzeitig zugeführt und die dargestellten Bewegungen H' und S initialisiert werden. Damit wird deutlich, daß bereits mit dieser Schwenk- und Hubführung der Fülldüsen 7 eine Vielzahl von unterschiedlichen Füllstrukturen erzeugbar ist. Die an sich bekannte Becher-Bewegung H könnte im Bedarfsfall zusätzlich in das Füllsystem bzw. das Steuerungsprogramm integriert werden (nicht dargestellt).

Bei der Füllstruktur-Erzeugung gemäß Fig. 5 werden nur die Dosierstationen 3' und 3" zur Einbringung der beiden Produkt-Anteile 17 und 18 genutzt, wobei in dem vorgefüllten Produkt-Anteil 17 nachträglich oder gleichzeitig ein wendelförmiger Verlauf des Produkt-Anteils 18 erzeugt wird.

In Fig. 6 ist eine Übersicht der Steuerung 8 dargestellt, wobei aus dem Programm M mittels eines Auswahl-Teils 19 eine vorgesehene Füll-Variante ausgewählt wird und damit über die Steuerleitungen P entsprechende Signale an die Füllantriebe 10 der Dosierstationen 3, 3', 3", die Drehbewegungen S und/oder die Tauchbewegungen H' gelangen, so daß in der vorgesehenen zeitlichen Folge die Becherfüllung mit der dekorativen Füllstruktur bewirkt ist.

## Patentansprüche

1. Maschine zum Füllen von Bechern mit Nahrungs- und Genußmitteln, mit der zumindest zwei Produktströme (A, A'; B, B'; C, C') im Bereich von Dosierstationen (3, 3', 3") mittels jeweiliger Fülldüsen (7) in bereitgestellte Becher (2') eingeleitet werden, wobei im Bereich zumindest einer die Fülldüse (7) aufweisenden Dosierbaugruppe (6, 6', 6", 6"') ein gesteuerter Füllvorgang ausführbar ist, **dadurch gekennzeichnet, daß** die Maschine (1) mit einer programmierbaren Steuerung (8) versehen ist, die mit den Dosierbaugruppen (6, 6', 6", 6"') zusammenwirkt, derart, daß in den horizontal zugeführten Bechern (2', 2") nur mittels gesteuerter Schwenk- und/oder Hubführungen (H', S) der Fülldüsen (7) weitgehend variable Füllstrukturen erzeugbar sind, wobei die getaktet positionierbaren Becher (2, 2', 2") zu mehreren Dosierstationen (3, 3', 3") der Maschine (1) hin verlagert werden und jeweils unterschiedliche Produktströme (A, B, C) in die dabei zumindest phasenweise ortsfesten Becher (2', 2") einbringbar sind.

2. Maschine nach Anspruch 1, **dadurch gekennzeichnet, daß** die variablen Füllstrukturen in den Bechern (2") mittels eines der Steuerung (8) zugeordneten Computers (11) beeinflußbar sind.

3. Maschine nach Anspruch 1 oder 2, **dadurch gekennzeichnet, daß** auf dieser mittels veränderbarer Programmdaten des Computers (11) jeweils Produktzufuhr(en) (10) und/oder Fülldüsenbewegung(en) (H', S) im Bereich zumindest einer der Dosierbaugruppen (6, 6', 6", 6"') gesteuert sind.

4. Maschine nach einem der Ansprüche 1 bis 3, **dadurch gekennzeichnet, daß** an den Dosierstationen (3, 3', 3") nacheinander zwei oder mehr Produktströme (A, A'; B, B'; C, C') in einen Becher (2') eingebracht werden und dabei mit jeweiligen vorgegebenen Programmdaten (P) die unterschiedlichen Füllstrukturen (12, 13, 14, 15, 16, 17, 18) erzeugbar sind.

5. Maschine nach einem der Ansprüche 1 bis 4, **dadurch gekennzeichnet, daß** auf dieser ohne Unterbrechung des Füllvorganges nacheinander oder parallel zugeführte Becher (2) mit wechselnden Füllstrukturen füllbar sind.

6. Maschine nach einem der Ansprüche 1 bis 5, **dadurch gekennzeichnet, daß** bei laufendem Betrieb der Maschine (1) die Steuerung (8) durch veränderte Programmdaten (M) im Bereich des Computers (11) einstellbar ist.

7. Maschine nach einem der Ansprüche 1 bis 6, **dadurch gekennzeichnet, daß** die die Füllstruktur beeinflussende Steuerung (8) mit drei Dosierstationen (3, 3', 3") verbunden ist und dabei zumindest vier durch Zulaufleitungen (4, 5) zu einer Reihe verbundene Füllköpfe (7) der Dosierbaugruppen (6, 6', 6", 6"') steuerbar sind.

## Claims

1. A machine for filling cups with foodstuffs and semi-luxury foods, with which at least two product flows (A, A'; B, B'; C, C') are introduced into provided cups (2') in the region of metering stations (3, 3', 3") by means of respective filling nozzles (7), wherein a controlled filling process can be carried out in the region of at least one metering module (6, 6', 6", 6"') comprising the filling nozzle (7), **characterised in that** the machine (1) is provided with a programmable control unit (8) which cooperates with the metering modules (6, 6', 6", 6"'), in such a way that for the most part variable filling structures can be produced in the horizontally supplied cups (2', 2") solely by means of controlled tilting and/or lifting operations (H', S) of the filling nozzles (7), wherein the cups (2, 2', 2") which can be positioned in a timed sequence are moved to a plurality of metering stations (3, 3', 3") of the machine (1) and, in each case, different product flows (A, B, C) can be introduced into the cups (2', 2") which are stationary at least in a phased manner.

2. The machine according to claim 1, **characterised in that** the variable filling structures in the cups (2") can be influenced by a computer (11) assigned to the control unit (8).

3. The machine according to claim 1 or 2, **characterised in that**, on said machine, product feeds (10) and/or filling nozzle movement(s) (H', S) in the region of at least one of the metering modules (6, 6', 6", 6"') are controlled in each case by means of changeable program data of the computer (11).

4. The machine according to any one of claims 1 to 3, **characterised in that**, at the metering stations (3, 3', 3"), two or more product flows (A, A'; B, B'; C, C') are introduced successively into a cup (2') and the different filling structures (12, 13, 14, 15, 16, 17, 18) can be produced with, in each case, predetermined program data (P).

5. The machine according to any one of claims 1 to 4, **characterised in that**, on said machine, cups (2) supplied in succession or in parallel can be filled with changing filling structures without interruption of the filling process.

6. The machine according to any one of claims 1 to 5, **characterised in that** the control unit (8) can be adjusted by changed program data (M) within the computer (11) during operation of the machine (1).

7. The machine according to any one of claims 1 to 6, **characterised in that** the control unit (8) influencing the filling structure is connected to three metering stations (3, 3', 3") and at least four filling heads (7) of the metering modules (6, 6', 6", 6"') can be controlled, said filling heads being connected by supply lines (4, 5) to form a row.

## Revendications

1. Machine destinée au remplissage de pots contenant des aliments et denrées de luxe, avec laquelle au moins deux flux de produit (A, A' ; B, B' ; C, C') sont introduits dans la zone de postes de dosage (3, 3', 3") à l'aide de buses de remplissage respectives (7) dans des pots mis à disposition (2'), dans la zone d'au moins un bloc de dosage (6, 6', 6" , 6"') présentant la buse de remplissage (7) pouvant être réalisé un processus de remplissage commandé, **caractérisée en ce que** la machine (1) est pourvue d'une commande programmable (8) qui coopère avec les blocs de dosage (6, 6', 6", 6"') de telle manière que dans les pots amenés horizontalement (2', 2''), seules des structures de remplissage essentiellement variables peuvent être générées à l'aide de guidages de pivotement et/ou de levage (H', S) commandés des buses de remplissage (7), les pots (2, 2', 2") pouvant être positionnés en cadence étant déplacés vers plusieurs postes de dosage (3, 3', 3") de la machine (1) et respectivement différents flux de produit (A, B, C) pouvant être introduits dans les pots fixes au moins par phase (2', 2'').

2. Machine selon la revendication 1, **caractérisée en ce que** les structures de remplissage variables dans les pots (2") peuvent être influencées à l'aide d'un ordinateur (11) associé à la commande (8).

3. Machine selon la revendication 1 ou 2, **caractérisée en ce que** respectivement une/des amenée(s) de produit (10) et/ou un/des mouvement(s) de buse de remplissage (H', S) sont commandés dans la zone d'au moins l'un des blocs de dosage (6, 6', 6" , 6"') sur celle-ci à l'aide de données programmées modifiables de l'ordinateur (11).

4. Machine selon l'une quelconque des revendications 1 à 3, **caractérisée en ce que** sur les postes de dosage (3, 3', 3") sont introduits l'un après l'autre deux flux de produits (A, A' ; B, B' ; C, C') ou plus dans un pot (2') et les différentes structures de remplissage (12, 13, 14, 15, 16, 17, 18) peuvent être générées avec des données programmées prescrites respectives (P).

5. Machine selon l'une quelconque des revendications 1 à 4, **caractérisée en ce que** des pots (2) amenés les uns après les autres ou parallèlement avec des structures de remplissage variables peuvent être remplis sur celle-ci sans interruption du processus de remplissage.

6. Machine selon l'une quelconque des revendications 1 à 5, **caractérisée en ce qu'**en fonctionnement continu de la machine (1), la commande (8) peut être réglée par des données programmées modifiées (M) dans la zone de l'ordinateur (11).

7. Machine selon l'une quelconque des revendications 1 à 6, **caractérisée en ce que** la commande (8) influençant la structure de remplissage est reliée à trois postes de dosage (3, 3', 3") et au moins quatre têtes de remplissage (7) reliées par des conduites d'amenée (4, 5) pour former une rangée des blocs de dosage (6, 6', 6" , 6"') peuvent être commandées.
